# FASCICULE DE BREVET EUROPEEN

(11) **EP 1 939 338 B1**
(45) Date de publication et mention de la délivrance du brevet: **30.09.2009**
(21) Numéro de dépôt: 07356179.7
(22) Date de dépôt: 21.12.2007
(51) Int. Cl.: D03C 3/12

(54) **Mécanique d'armure et métier à tisser de type jacquard équipé d'une telle mécanique**
Vorrichtung zur Herstellung von Jacquard-Webmustern, und Jacquard-Webmaschine mit einer solchen Vorrichtung
Shed forming device in a Jacquard loom, and Jacquard loom equipped with such a device

(30) Priorité: 26.12.2006 FR 0611358
(43) Date de publication de la demande: 02.07.2008
(73) Titulaire: STAUBLI LYON, 69680 Chassieu (FR)
(72) Inventeur: Himmelstoss, Michael, 38200 Luzinay (FR); Porte, Alexis, 38230 Tignieu-Jameyzieu (FR)
(74) Mandataire: Myon, Gérard Jean-Pierre

(56) Documents cités:
- EP-A- 0 940 489
- EP-A1- 0 665 312
- EP-A1- 0 839 937
- EP-A1- 0 884 410
- US-A- 5 678 612

## Description

La présente invention a trait à une mécanique d'armure pour le positionnement des fils de chaîne d'un métier à tisser de type Jacquard et à un métier à tisser de type Jacquard équipé d'une telle mécanique d'armure.

EP-A-0 839 937 décrit une mécanique d'armure permettant d'obtenir trois positions des fils de chaîne grâce à l'utilisation de crochets superposés aptes à être déplacés verticalement, par paire, par des couteaux et associés à un ensemble de poulies alignées verticalement. Une telle mécanique d'armure à trois positions ne permet toutefois pas le tissage de certains tissus complexes qui, notamment en tissage tapis, nécessitent quatre positions des fils de chaîne.

EP-A-0 665 312 décrit une mécanique d'armure à quatre positions dans laquelle chaque dispositif de formation de la foule comporte quatre crochets juxtaposés, aptes à être déplacés verticalement par deux couteaux. Ce dispositif est efficace pour obtenir quatre positions du fil de chaîne régulièrement espacées. Cependant, l'encombrement d'un tel dispositif est important car les quatre crochets sont disposés côte à côte.

Par ailleurs, US-A-5,522,435 décrit une mécanique d'armure dans laquelle chaque dispositif de formation de la foule comporte deux crochets aptes à être déplacés verticalement par deux couteaux en mouvements alternatifs et associés à un ensemble de poulies, de telle sorte que les éléments du dispositif peuvent atteindre quatre configurations prédéterminées différentes correspondant à quatre positions différentes du fil de chaîne. La quatrième position du fil de chaîne est obtenue dans chaque dispositif en transmettant le mouvement de l'un des couteaux à la poulie inférieure de l'ensemble de poulies, au moyen d'une grille extérieure au dispositif. Or, dans cette construction, les fils de chaîne des nappes supérieure et inférieure sont commandés par deux dispositifs distincts, l'amplitude du mouvement à transmettre à la poulie inférieure de chaque dispositif étant différente. Il en résulte la nécessité de prévoir deux grilles distinctes, ce qui rend cette construction complexe et encombrante. Par ailleurs, dans chaque dispositif, deux positions du fil de chaîne ne sont accessibles qu'en duite paire, c'est-à-dire lorsque le couteau gauche est en position haute et le couteau droit en position basse, alors que les deux autres positions du fil de chaîne ne sont accessibles qu'en duite impaire, c'est-à-dire lorsque le couteau gauche est en position basse et le couteau droit en position haute. Or, pour créer le poil dans un tapis, le fil de chaîne doit pouvoir évoluer de la position haute à la position basse. Dès lors, il est impossible pour un fil de chaîne commandé par ce dispositif d'évoluer à tout moment indifféremment vers l'une ou l'autre des deux positions intermédiaires, ce qui réduit les possibilités de tissage, notamment en tissage tapis à boucles. En outre, la construction de ce dispositif ne permet pas d'obtenir quatre positions du fil de chaîne équidistantes, ce qui est pénalisant en terme d'ouverture de foule.

C'est à ces inconvénients qu'entend plus particulièrement remédier l'invention en proposant une mécanique d'armure propre à engendrer quatre positions des fils de chaîne d'un métier à tisser, avec une complexité et un encombrement réduits de la mécanique.

A cet effet, l'invention a pour objet une mécanique d'armure pour le positionnement des fils de chaîne d'un métier à tisser de type Jacquard, comprenant au moins un dispositif de formation de la foule, chaque dispositif de formation de la foule comportant au moins deux crochets mobiles supérieurs, disposés dans une partie supérieure du dispositif et aptes à être déplacés verticalement par deux couteaux animés de mouvements alternatifs en opposition de phase, chaque dispositif de formation de la foule comportant en outre un ensemble de poulies alignées verticalement dans une partie médiane du dispositif, l'ensemble de poulies comportant des poulies d'enroulement partiel d'une cordelette munie à une extrémité d'un mousqueton de fixation d'une lisse, certaines poulies d'enroulement de la cordelette étant aptes à être déplacées verticalement en fonction des positions des crochets supérieurs, caractérisée en ce que l'une des poulies d'enroulement de la cordelette est apte à être déplacée verticalement par un attelage comprenant au moins un cordon qui s'enroule autour d'au moins une poulie additionnelle solidaire en translation de la poulie rendue mobile par l'attelage, le cordon étant fixé par l'une de ses extrémités au bâti de la mécanique, alors que l'autre extrémité du cordon est apte à être déplacée par un couteau de déplacement de l'attelage.

Au sens de l'invention, on désigne par duite paire une configuration d'un dispositif de formation de la foule dans laquelle le couteau gauche est en position haute et le couteau droit en position basse, et par duite impaire une configuration dans laquelle le couteau gauche est en position basse et le couteau droit en position haute.

Selon d'autres caractéristiques avantageuses d'une mécanique d'armure selon l'invention, prises isolément ou selon toutes les combinaisons techniquement possibles :
- la poulie rendue mobile par l'attelage est la poulie inférieure de l'ensemble de poulies disposées dans la partie médiane du dispositif de formation de la foule ;
- l'attelage est disposé dans une partie inférieure du dispositif de formation de la foule ;
- l'ensemble de poulies disposées dans la partie médiane du dispositif de formation de la foule et la ou chaque poulie de l'attelage sont alignées verticalement ;
- l'extrémité mobile du cordon est munie d'un crochet mobile inférieur, ce crochet inférieur étant apte à être déplacé par le couteau de déplacement de l'attelage ;
- chaque dispositif de formation de la foule comporte un dispositif de sélection apte à immobiliser le crochet inférieur au voisinage du point mort bas de sa trajectoire ;
- dans chaque dispositif de formation de la foule, le crochet inférieur et le mousqueton sont disposés sur deux côtés opposés du dispositif ;
- le couteau de déplacement de l'attelage est déplacé en fonction de la position de l'un des couteaux de déplacement des crochets supérieurs ;
- le couteau de déplacement de l'attelage est mobile selon une course égale à la course des couteaux de déplacement des crochets supérieurs ;
- la poulie rendue mobile par l'attelage est mobile verticalement selon une course égale à la moitié de la course des couteaux de déplacement des crochets supérieurs ;
- le couteau de déplacement de l'attelage est une partie inférieure de l'un des couteaux de déplacement des crochets supérieurs ;
- chaque dispositif de formation de la foule comporte quatre crochets mobiles supérieurs, aptes à être déplacés verticalement, par paire, par les deux couteaux de déplacement des crochets supérieurs, un premier crochet de chaque paire de crochets supérieurs étant en appui simple sur le second crochet de la paire, l'ensemble de poulies disposées dans la partie médiane du dispositif comportant au moins cinq poulies, parmi lesquelles quatre poulies sont aptes à être déplacées verticalement en fonction des positions des quatre crochets supérieurs, alors que la cinquième poulie, autour de laquelle s'enroule partiellement la cordelette, est apte à être déplacée verticalement par l'attelage, les cinq poulies étant aptes à atteindre au moins six configurations prédéterminées différentes correspondant à quatre positions différentes du mousqueton ;
- les quatre positions du mousqueton comprennent une position haute, une position basse et deux positions intermédiaires entre les positions haute et basse, chaque position intermédiaire étant accessible à la fois en duite paire et en duite impaire ;
- les quatre positions du mousqueton sont équidistantes ;
- la cordelette est disposée de façon à s'enrouler partiellement autour de la cinquième poulie et de deux poulies parmi les quatre poulies du dispositif de formation de la foule commandées par les crochets supérieurs, alors que les quatre crochets supérieurs sont reliés deux par deux par un élément funiculaire s'enroulant partiellement chacun respectivement autour de l'une des deux autres poulies parmi les quatre poulies commandées par les crochets supérieurs ;
- les poulies de chaque dispositif de formation de la foule sont coplanaires.

L'invention a également pour objet un métier à tisser de type Jacquard équipé d'une mécanique d'armure telle que décrite ci-dessus.

Les caractéristiques et avantages de l'invention apparaîtront dans la description qui va suivre d'un mode de réalisation d'une mécanique d'armure pour le positionnement des fils de chaîne d'un métier à tisser de type Jacquard selon l'invention, donnée uniquement à titre d'exemple et faite en se référant aux dessins annexés dans lesquels :
- la figure 1 est une représentation schématique de la configuration des éléments d'un dispositif de formation de la foule appartenant à une mécanique d'armure conforme à l'invention lorsque le mousqueton d'extrémité de la cordelette est en position haute ;
- les figures 2 et 3 sont des vues analogues à la figure 1 montrant deux configurations différentes des éléments du dispositif de formation de la foule lorsque le mousqueton d'extrémité de la cordelette est dans une première position intermédiaire ;
- les figures 4 et 5 sont des vues analogues à la figure 1 montrant deux configurations différentes des éléments du dispositif de formation de la foule lorsque le mousqueton d'extrémité de la cordelette est dans une deuxième position intermédiaire ; et
- la figure 6 est une vue analogue à la figure 1 montrant la configuration des éléments du dispositif de formation de la foule lorsque le mousqueton d'extrémité de la cordelette est en position basse.

Le dispositif 1 de formation de la foule représenté à la figure 1 comporte quatre crochets mobiles supérieurs 2, 3, 6 et 7 aptes à être déplacés verticalement, par paire, par deux couteaux 10 et 11 animés de mouvement alternatifs en opposition de phase. Plus spécifiquement, le dispositif 1 comporte deux crochets mobiles porteurs 2 et 3, qui sont reliés par un câble 4 formant élément funiculaire passant autour d'une poulie 5, et deux crochets mobiles suiveurs 6 et 7, qui sont reliés par un deuxième câble 8 entourant partiellement une deuxième poulie 9. Les couteaux 10 et 11 sont aptes à déplacer sélectivement les crochets porteurs 2 et 3, grâce à des becs de lève 2a et 3a de ces crochets.

Les crochets suiveurs 6 et 7 sont respectivement en appui simple sur les crochets porteurs 2 et 3, de sorte que les crochets 2 et 6 peuvent être déplacés ensemble par le couteau 10, de même que les crochets 3 et 7 peuvent être déplacés ensemble par le couteau 11. Ainsi, les crochets 2 et 6 constituent une première paire de crochets mobiles supérieurs, alors que les crochets 3 et 7 constituent une seconde paire de crochets mobiles supérieurs. Un dispositif de sélection 12, comprenant par exemple quatre électro-aimants non représentés et commandés électroniquement, est prévu pour immobiliser les crochets 2, 3, 6 ou 7 au voisinage du point mort haut de la trajectoire qu'ils atteignent en appui sur les couteaux 10 et 11. Un unique dispositif 12 est utilisé pour la sélection des quatre crochets mobiles précités, ce dispositif 12 pouvant être de tout type approprié.

Comme il ressort de la comparaison des figures 1 à 6, la hauteur par rapport au bâti non représenté de la mécanique des poulies 5 et 9 situées dans la partie médiane du dispositif 1 est variable en fonction des positions respectives des crochets mobiles supérieurs 2, 3, 6 et 7.

Le dispositif 1 comporte en outre trois autres poulies 15, 16 et 17 situées dans sa partie médiane, les cinq poulies 5, 9, 15, 16 et 17 étant alignées verticalement, ce qui signifie que les centres des cinq poulies sont disposés sensiblement sur une droite commune de direction verticale. Les quatre poulies supérieures 5, 9, 15 et 16 sont aptes à être déplacées verticalement en fonction des positions des quatre crochets mobiles supérieurs 2, 3, 6 et 7. La cinquième poulie 17 est également apte à être déplacée verticalement sous l'action d'un attelage additionnel, situé dans la partie inférieure du dispositif 1 et comprenant une sixième poulie 19 disposée dans l'alignement vertical des cinq autres poulies. Le déplacement des crochets mobiles supérieurs 2, 3, 6 et 7 et de la sixième poulie inférieure 19 permet d'obtenir six configurations différentes, prédéterminées par construction, des cinq poulies 5, 9, 15, 16 et 17, dans lesquelles l'agencement en hauteur des cinq poulies précitées par rapport au bâti de la mécanique et/ou l'écartement relatif de ces poulies sont différents, comme visible aux figures 1 à 6.

De manière avantageuse, les six poulies 5, 9, 15, 16, 17 et 19 du dispositif 1 sont coplanaires, ce qui permet de limiter l'encombrement latéral de l'ensemble qu'elles forment et de simplifier la construction de la mécanique.

Un rail de guidage 20 permet de maintenir les quatre poulies supérieures 5, 9, 15 et 16 alignées entre elles. Le rail 20 comporte une lumière oblongue 20a dans laquelle peut être déplacé un coulisseau 21. Les poulies 5 et 15 sont montées sur le coulisseau 21, de telle sorte qu'elles sont libres en rotation et fixes en translation par rapport à ce coulisseau. Les poulies 9 et 16 sont respectivement montées aux extrémités supérieure et inférieure du rail 20, de telle sorte qu'elles sont libres en rotation et fixes en translation par rapport au rail 20. Ainsi, le rail 20 est supporté par la poulie supérieure 9 et mobile en altitude avec celle-ci. Par ailleurs, la cinquième poulie 17 et la sixième poulie 19 sont montées sur un deuxième coulisseau 18, de telle sorte qu'elles sont libres en rotation et fixes en translation par rapport à ce deuxième coulisseau. Le coulisseau 18 est mobile en translation par rapport au bâti de la mécanique et guidé en translation par une glissière non représentée.

Une cordelette 23 est fixée, par une de ses extrémités, à une embase 22 solidaire du bâti de la mécanique et passe successivement autour de la poulie 16, de la poulie 17, puis de la poulie 15 et pend en dessous de la poulie 15. La seconde extrémité de la cordelette 23 porte un mousqueton 24 permettant la suspension d'une lisse non représentée de commande de la position de fils de chaîne.

Un fil d'arcade non représenté est accroché au mousqueton 24 et permet de commander le mouvement vertical alternatif de la lisse correspondante, à l'encontre d'un effort élastique exercé par un ressort reliant l'extrémité inférieure de la lisse au bâti du métier à tisser équipé de la mécanique d'armure. En variante, plusieurs fils d'arcade peuvent être accrochés au mousqueton 24, ce qui permet de commander plusieurs lisses avec ce mousqueton. L'ensemble des fils d'arcade accrochés aux différents mousquetons forme le harnais de la mécanique.

De plus, l'attelage additionnel comprend un cordon 25, qui est fixé par une de ses extrémités à une deuxième embase 26 solidaire du bâti de la mécanique et passe autour de la sixième poulie 19. La seconde extrémité du cordon 25, située du côté opposé au mousqueton 24, est munie d'un crochet mobile inférieur 27. Le crochet mobile inférieur 27 est apte à être déplacé verticalement par un couteau inférieur 31 animé d'un mouvement en phase avec le mouvement du couteau 11 et de course H égale à celle des couteaux 10 et 11.

Le fonctionnement est le suivant :

En partant de la configuration de la figure 1 qui correspond à une position haute du mousqueton 24, lorsque le couteau 10 est animé d'un mouvement vertical vers le bas, si le dispositif de sélection 12 retient à la fois le crochet porteur 2 et le crochet suiveur 6, les quatre poulies supérieures 5, 9, 15 et 16 restent immobiles. Simultanément, le couteau inférieur 31, accompagné du crochet mobile inférieur 27, se déplace verticalement vers le haut. Du fait de la tension de la cordelette 23 due aux lisses accrochées au mousqueton 24, la poulie 17 tend à remonter vers les crochets 2, 3, 6 et 7. Dans la position de la figure 1, la tension de la cordelette 25 et sa configuration imposée par le couteau 31 en position basse s'opposent à la remontée de la poulie 17. Par contre, lorsque le couteau 31, accompagné du crochet inférieur 27 auquel est attaché le cordon 25, remonte, le cordon 25 ne bloque plus la poulie 19 qui peut remonter vers une position haute visible à la figure 2, en étant soulevée par la poulie 17 avec laquelle elle conserve un écartement fixe dû au coulisseau 18. Les cinquième et sixième poulies 17 et 19, montent alors d'une hauteur H/2 égale à la moitié de la course du couteau inférieur 31. La longueur de la partie de cordelette 23 qui entoure successivement les poulies 16, 17 et 15 est donc moindre, de sorte que la longueur de la partie de cordelette 23 qui pend au-delà de la poulie 15 est supérieure à celle de la configuration de la figure 1. Le mousqueton 24 descend alors d'une hauteur égale à la course H des couteaux du dispositif 1 et atteint ainsi une première position intermédiaire, représentée à la figure 2.

En partant toujours de la configuration de la figure 1, si le crochet suiveur 6 est maintenu en position haute par le dispositif de sélection 12 et si le crochet porteur 2 est libéré, de telle sorte qu'il accompagne le couteau 10 dans son mouvement de descente, la poulie 9 reste en position alors que la poulie 5 descend pour atteindre la position de la figure 4. La poulie 15, dont l'écartement est fixe par rapport à la poulie 5, descend alors d'une hauteur H/2 égale à la moitié de la course du couteau 10. Simultanément, le couteau inférieur 31 accompagné du crochet inférieur 27 se déplace verticalement vers le haut, de telle sorte que la sixième poulie 19 monte pour atteindre sa position haute, ce qui correspond à une montée d'une hauteur H/2 de la cinquième poulie 17. Ainsi, la longueur de la partie de cordelette 23 enroulée successivement autour des poulies 16, 17 et 15 est diminuée de H + H = 2H, soit deux fois la course H des couteaux du dispositif 1. Le mousqueton 24 descend alors d'une hauteur 2H et atteint ainsi une deuxième position intermédiaire, représentée à la figure 4.

En partant de la configuration de la figure 1, si le dispositif de sélection 12 ne retient ni le crochet porteur 2, ni le crochet suiveur 6, ce sont à la fois les poulies 5 et 9 qui ont un mouvement de translation vers le bas d'une hauteur H/2. La poulie 16, dont la position est fixe par rapport à la poulie 9, descend alors d'une hauteur H/2 et la poulie 15 descend également d'une hauteur H/2. Simultanément, la montée du couteau inférieur 31 accompagné du crochet inférieur 27 permet le mouvement de la sixième poulie 19 vers sa position haute, et la cinquième poulie 17, dont la position est fixe par rapport à la poulie 19, monte d'une hauteur H/2. Il en résulte une diminution de la longueur de la partie de cordelette 23 enroulée successivement autour des poulies 16, 17 et 15 de H + H + H = 3H, soit trois fois la course H des couteaux du dispositif 1. Le mousqueton 24 descend alors d'une hauteur 3H pour atteindre une position basse représentée à la figure 6.

Chaque dispositif 1 d'une mécanique d'armure conforme à ce mode de réalisation permet ainsi d'obtenir quatre positions équidistantes du mousqueton 24, le pas entre deux positions voisines étant égal à la course H des couteaux du dispositif 1. Telles que décrites ci-dessus, les deux positions intermédiaires sont accessibles en duite impaire. Toutefois, ces deux positions intermédiaires sont également accessibles en duite paire, comme montré par les configurations des figures 3 et 5, pour lesquelles un raisonnement en terme de déplacement des poulies peut être mené, comme pour les figures 2 et 4. La position haute du mousqueton 24 n'est accessible que pour une duite paire, alors que la position basse n'est accessible que pour une duite impaire.

Dans la mécanique d'armure du mode de réalisation décrit, les dispositifs 1 de formation de la foule sont avantageusement rassemblés par groupes de huit dispositifs pour former un module apte à être disposé de façon unitaire dans la mécanique. En variante, le nombre de dispositifs d'un module peut être différent de huit.

Grâce au dispositif 1 conforme à l'invention, les possibilités de tissage de tapis à poils et à boucles sont améliorées puisque les positions intermédiaires sont accessibles à la fois en duite paire et impaire, la formation des poils du tapis restant garantie avec les positions haute et basse accessibles l'une après l'autre.

De plus, comme le dispositif 1 conforme à l'invention permet d'atteindre quatre positions, dont deux positions intermédiaires accessibles à la fois en duites paire et impaire, il peut être utilisé dans des applications de tissage de tapis sans qu'il y ait de distinction de construction, ni de distinction de mode de commande, entre le dispositif d'actionnement d'un fil de poil de la nappe supérieure et le dispositif d'actionnement d'un fil de poil de la nappe inférieure. En outre, tous les dispositifs 1 d'une mécanique d'armure conforme à l'invention sont commandés directement par les couteaux 10, 11 et 31. La démultiplication de l'amplitude de mouvement des couteaux, qui permet d'obtenir un déplacement des poulies 15, 16 et 17 avec des courses compatibles avec les quatre positions du mousqueton 24 à atteindre, est assurée par des éléments internes au dispositif 1 et est la même pour tous les dispositifs de la mécanique, ce qui simplifie avantageusement la construction d'un métier à tisser incorporant une telle mécanique et en diminue l'encombrement.

Grâce au dispositif 1 conforme à l'invention, les trois poulies 15, 16 et 17, responsables du mouvement du mousqueton 24, peuvent se déplacer indépendamment les unes des autres en duites paire et impaire. En adaptant pour la poulie 17 un déplacement de course H/2, les quatre positions proposées pour le mousqueton 24 sont régulièrement espacées, ce qui optimise les ouvertures de foule et donc les efforts sur le métier à tisser. De plus, l'alignement vertical des éléments constitutifs du dispositif 1 permet de limiter son encombrement. Un métier à tisser équipé d'une mécanique d'armure selon l'invention présente ainsi une bonne compacité.

L'invention n'est pas limitée à l'exemple décrit et représenté. En particulier, selon une première variante non représentée de l'invention, les couteaux 11 et 31 peuvent être remplacés par deux parties d'un unique couteau 11 dimensionné pour atteindre à la fois les crochets supérieurs 3 et 7 et le crochet inférieur 27. L'utilisation d'un tel couteau 11 long permet de gagner en encombrement, grâce à la suppression d'un dispositif d'actionnement de couteau. De plus, la commande mécanique du dispositif 1 est alors identique à celle d'un dispositif classique comportant deux couteaux déplaçables en opposition de phase, malgré la présence du crochet inférieur 27 supplémentaire. On peut également envisager de monter certains dispositifs 1 d'un métier à tisser conforme à l'invention, actionnés par les mêmes couteaux gauche et droit, avec le crochet inférieur 27 disposé du côté des crochets supérieurs gauches du dispositif 1 et d'autres dispositifs 1 avec le crochet inférieur 27 disposé du côté des crochets supérieurs droits du dispositif 1, le dispositif 1 étant alors retourné selon une rotation de 180° autour de l'axe d'alignement des poulies. On obtient ainsi un système totalement équilibré, avec deux couteaux 10 et 11 tous deux dimensionnés pour atteindre à la fois les crochets supérieurs et le crochet inférieur et ne supportant chacun que la moitié des crochets inférieurs. Par ailleurs, l'effort de rappel exercé par le harnais du métier à tisser tend à tirer les poulies 17 et 19 vers le haut, si bien que le contact entre le crochet inférieur 27 et le couteau 11 est maintenu à tout moment du mouvement du couteau. L'effort exercé par le crochet inférieur 27 sur la face inférieure du couteau 11 s'oppose aux efforts exercés par les crochets supérieurs 3 et 7 sur la face supérieure du couteau 11, de sorte que le crochet 27 supplémentaire ne sollicite pas davantage le couteau 11 à la flexion.

Selon une deuxième variante non représentée de l'invention, le crochet inférieur 27 peut être associé à un dispositif de sélection électronique, analogue au dispositif de sélection 12 des crochets supérieurs. Le crochet inférieur 27 ne suit alors le mouvement du couteau inférieur 31 que si la commande électronique suspend le maintien de ce crochet dans sa position inférieure. Ainsi, il est possible de maintenir la poulie 19, et donc la poulie 17, en position basse lors des duites impaires. Trois configurations supplémentaires du dispositif 1 sont alors possibles, de sorte que la position haute et les deux positions intermédiaires sont accessibles à la fois en duite paire et impaire, alors que la position basse reste accessible uniquement en duite impaire. Dès lors, il est possible de conserver la position haute et les deux positions intermédiaires sur deux duites consécutives, en appliquant à la duite suivante une sélection symétrique des crochets supérieurs, ce qui limite les pièces à déplacer pour conserver une même position du mousqueton 24.

## Revendications

1. Mécanique d'armure pour le positionnement des fils de chaîne d'un métier à tisser de type Jacquard, comprenant au moins un dispositif (1) de formation de la foule, chaque dispositif de formation de la foule comportant au moins deux crochets mobiles supérieurs (2, 3, 6, 7), disposés dans une partie supérieure du dispositif et aptes à être déplacés verticalement par deux couteaux (10, 11) animés de mouvements alternatifs en opposition de phase, chaque dispositif de formation de la foule comportant en outre un ensemble de poulies (5, 9, 15, 16, 17) alignées verticalement dans une partie médiane du dispositif, l'ensemble de poulies comportant des poulies (15, 16, 17) d'enroulement partiel d'une cordelette (23) munie à une extrémité d'un mousqueton (24) de fixation d'une lisse, certaines poulies (15, 16) d'enroulement de la cordelette (23) étant aptes à être déplacées verticalement en fonction des positions des crochets supérieurs (2, 3, 6, 7), **caractérisée en ce que** l'une (17) des poulies d'enroulement de la cordelette (23) est apte à être déplacée verticalement par un attelage comprenant au moins un cordon (25) qui s'enroule autour d'au moins une poulie additionnelle (19) solidaire en translation de la poulie (17) rendue mobile par l'attelage, le cordon (25) étant fixé par l'une de ses extrémités au bâti de la mécanique, alors que l'autre extrémité du cordon (25) est apte à être déplacée par un couteau (31) de déplacement de l'attelage (19, 25).

2. Mécanique d'armure selon la revendication 1, **caractérisée en ce que** la poulie (17) rendue mobile par l'attelage (19, 25) est la poulie inférieure de l'ensemble de poulies (5, 9, 15, 16, 17) disposées dans la partie médiane du dispositif (1) de formation de la foule.

3. Mécanique d'armure selon la revendication 2, **caractérisée en ce que** l'attelage (19, 25) est disposé dans une partie inférieure du dispositif (1) de formation de la foule:

4. Mécanique d'armure selon l'une quelconque des revendications précédentes, **caractérisée en ce que** l'ensemble de poulies (5, 9, 15, 16, 17) disposées dans la partie médiane du dispositif (1) de formation de la foule et la ou chaque poulie (19) de l'attelage (19, 25) sont alignées verticalement.

5. Mécanique d'armure selon l'une quelconque des revendications précédentes, **caractérisée en ce que** l'extrémité mobile du cordon (25) est munie d'un crochet mobile inférieur (27), ce crochet inférieur (27) étant apte à être déplacé par le couteau (31) de déplacement de l'attelage (19, 25).

6. Mécanique d'armure selon la revendication 5, **caractérisée en ce que** chaque dispositif (1) de formation de la foule comporte un dispositif de sélection apte à immobiliser le crochet inférieur (27) au voisinage du point mort bas de sa trajectoire.

7. Mécanique d'armure selon l'une quelconque des revendications 5 ou 6, **caractérisée en ce que** dans chaque dispositif (1) de formation de la foule, le crochet inférieur (27) et le mousqueton (24) sont disposés sur deux côtés opposés du dispositif.

8. Mécanique d'armure selon l'une quelconque des revendications précédentes, **caractérisée en ce que** le couteau (31) de déplacement de l'attelage (19, 25) est déplacé en fonction de la position de l'un (11) des couteaux de déplacement des crochets supérieurs (2, 3, 6, 7).

9. Mécanique d'armure selon l'une quelconque des revendications précédentes, **caractérisée en ce que** le couteau (31) de déplacement de l'attelage (19, 25) est mobile selon une course (H) égale à la course (H) des couteaux (10, 11) de déplacement des crochets supérieurs (2, 3, 6, 7).

10. Mécanique d'armure selon l'une quelconque des revendications précédentes, **caractérisée en ce que** la poulie (17) rendue mobile par l'attelage (19, 25) est mobile verticalement selon une course (H/2) égale à la moitié de la course (H) des couteaux (10, 11) de déplacement des crochets supérieurs (2, 3, 6, 7).

11. Mécanique d'armure selon l'une quelconque des revendications précédentes, **caractérisée en ce que** le couteau (31) de déplacement de l'attelage (19, 25) est une partie inférieure de l'un (11) des couteaux de déplacement des crochets supérieurs (2, 3, 6, 7).

12. Mécanique d'armure selon l'une quelconque des revendications précédentes, **caractérisée en ce que** chaque dispositif (1) de formation de la foule comporte quatre crochets mobiles supérieurs (2, 3, 6, 7), aptes à être déplacés verticalement, par paire, par les deux couteaux (10, 11) de déplacement des crochets supérieurs, un premier crochet (6, 7) de chaque paire de crochets supérieurs étant en appui simple sur le second crochet (2, 3) de la paire, l'ensemble de poulies disposées dans la partie médiane du dispositif comportant au moins cinq poulies (5, 9, 15, 16, 17), parmi lesquelles quatre poulies (5, 9, 15, 16) sont aptes à être déplacées verticalement en fonction des positions des quatre crochets supérieurs (2, 3, 6, 7), alors que la cinquième poulie (17), autour de laquelle s'enroule partiellement la cordelette (23), est apte à être déplacée verticalement par l'attelage (19, 25), les cinq poulies (5, 9, 15, 16, 17) étant aptes à atteindre au moins six configurations prédéterminées différentes correspondant à quatre positions différentes du mousqueton (24).

13. Mécanique d'armure selon la revendication 12, **caractérisée en ce que** les quatre positions du mousqueton (24) comprennent une position haute, une position basse et deux positions intermédiaires entre les positions haute et basse, chaque position intermédiaire étant accessible à la fois en duite paire et en duite impaire.

14. Mécanique d'armure selon l'une quelconque des revendications 12 ou 13, **caractérisée en ce que** les quatre positions du mousqueton (24) sont équidistantes.

15. Mécanique d'armure selon l'une quelconque des revendications 12 à 14, **caractérisée en ce que** la cordelette (23) est disposée de façon à s'enrouler partiellement autour de la cinquième poulie (17) et de deux poulies (15, 16) parmi les quatre poulies (5, 9, 15, 16) du dispositif de formation de la foule commandées par les crochets supérieurs (2, 3, 6, 7), alors que les quatre crochets supérieurs (2, 3, 6, 7) sont reliés deux par deux par un élément funiculaire (4, 8) s'enroulant partiellement chacun respectivement autour de l'une (5, 9) des deux autres poulies parmi les quatre poulies (5, 9, 15, 16) commandées par les crochets supérieurs.

16. Mécanique d'armure selon l'une quelconque des revendications précédentes, **caractérisée en ce que** les poulies (5, 9, 15, 16, 17, 19) de chaque dispositif (1) de formation de la foule sont coplanaires.

17. Métier à tisser de type Jacquard, **caractérisé en ce qu'**il est équipé d'une mécanique d'armure selon l'une quelconque des revendications précédentes.

## Claims

1. Weaving mechanism for positioning the warp yarns of a Jacquard-type loom, comprising at least one shed-forming device (1), each shed-forming device comprising at least two upper moveable hooks (2, 3, 6, 7) positioned in an upper part of the device and able to be moved vertically by two knives (10, 11) driven in reciprocating movements in phase opposition, each shed-forming device further comprising a set of pulleys (5, 9, 15, 16, 17) aligned vertically in a central part of the device, the set of pulleys comprising pulleys (15, 16, 17) around which there is partially wrapped a cord (23) which is equipped at one end with a snap hook (24) adapted to be fastened to a heddle, some of the pulleys (15, 16) around which the cord (23) is wrapped being able to be moved vertically according to the positions of the upper hooks (2, 3, 6, 7), **characterized in that** one (17) of the pulleys around which the cord (23) is wrapped can be moved vertically by a coupling comprising at least one rope (25) which is wrapped around at least one additional pulley (19) secured in terms of translational movement to the pulley (17) rendered mobile by the coupling, the rope (25) being fixed by one of its ends to the frame of the weaving mechanism, while the other end of the rope (25) is able to be moved by a knife (31) that moves the coupling (19, 25).

2. Weaving mechanism according to Claim 1, **characterized in that** the pulley (17) rendered mobile by the coupling (19, 25) is the lower pulley of the set of pulleys (5, 9, 15, 16, 17) positioned in the central part of the shed-forming device (1).

3. Weaving mechanism according to Claim 2, **characterized in that** the coupling (19, 25) is positioned in a lower part of the shed-forming device (1).

4. Weaving mechanism according to any one of the preceding claims, **characterized in that** the set of pulleys (5, 9, 15, 16, 17) positioned in the central part of the shed-forming device (1) and the or each pulley (19) of the coupling (19, 25) are vertically aligned.

5. Weaving mechanism according to any one of the preceding claims, **characterized in that** the moveable end of the rope (25) is fitted with a lower moveable hook (27), this lower hook (27) being able to be moved by the knife (31) that moves the coupling (19, 25).

6. Weaving mechanism according to Claim 5, **characterized in that** each shed-forming device (1) comprises a selection device able to immobilize the lower hook (27) in the proximity of the bottom dead centre position of its trajectory.

7. Weaving mechanism according to any one of Claims 5 and 6, **characterized in that**, in each shed-forming device (1), the lower hook (27) and the snap hook (24) are positioned on two opposite sides of the device.

8. Weaving mechanism according to any one of the preceding claims, **characterized in that** the knife (31) that moves the coupling (19, 25) is moved according to the position of one (11) of the knives that move the upper hooks (2, 3, 6, 7).

9. Weaving mechanism according to any one of the preceding claims, **characterized in that** the knife (31) that moves the coupling (19, 25) is able to move through a travel (H) equal to the travel (H) of the knives (10, 11) that move the upper hooks (2, 3, 6, 7).

10. Weaving mechanism according to any one of the preceding claims, **characterized in that** the pulley (17) rendered mobile by the coupling (19, 25) is able to move vertically through a travel (H/2) equal to half the travel (H) of the knives (10, 11) that move the upper hooks (2, 3, 6, 7).

11. Weaving mechanism according to any one of the preceding claims, **characterized in that** the knife (31) that moves the coupling (19, 25) is a lower part of one of the knives (11) that move the upper hooks (2, 3, 6, 7).

12. Weaving mechanism according to any one of the preceding claims, **characterized in that** each shed-forming device (1) comprises four upper moveable hooks (2, 3, 6, 7) able to be moved vertically, in pairs, by the two knives (10, 11) that move the upper hooks, a first hook (6, 7) of each pair of upper hooks simply resting against the second hook (2, 3) of the pair, the set of pulleys positioned in the central part of the device comprising at least five pulleys (5, 9, 15, 16, 17) of which four pulleys (5, 9, 15, 16) can be moved vertically according to the positions of the four upper hooks (2, 3, 6, 7), while the fifth pulley (17), around which the cord (23) is partially wrapped, can be moved vertically by the coupling (19, 25), the five pulleys (5, 9, 15, 16, 17) being able to attain at least six different predetermined configurations corresponding to four different positions of the snap hook (24).

13. Weaving mechanism according to Claim 12, **characterized in that** the four positions of the snap hook (24) comprise a raised position, a lowered position, and two intermediate positions between the raised and lowered positions, each intermediate position being accessible both for even pick and for odd pick.

14. Weaving mechanism according to any one of Claims 12 and 13, **characterized in that** the four positions of the snap hook (24) are equally spaced.

15. Weaving mechanism according to any one of Claims 12 to 14, **characterized in that** the cord (23) is positioned in such a way that it is wrapped partially around the fifth pulley (17) and around two pulleys (15, 16) of the four pulleys (5, 9, 15, 16) of the shed-forming device that are controlled by the upper hooks (2, 3, 6, 7), while the four upper hooks (2, 3, 6, 7) are connected in pairs by a funicular element (4, 8), each funicular element (4, 8) being wrapped partially around a respective one (5, 9) of the other two pulleys (5, 9) of the four pulleys (5, 9, 15, 16) that are controlled by the upper hooks.

16. Weaving mechanism according to any one of the preceding claims, **characterized in that** the pulleys (5, 9, 15, 16, 17, 19) of each shed-forming device (1) are coplanar.

17. Jacquard-type loom, **characterized in that** it is equipped with a weaving mechanism according to any one of the preceding claims.

## Patentansprüche

1. Schaftmaschine für die Positionierung von Kettfäden einer Jacquard-Webmaschine, mindestens eine Fachbildungsvorrichtung (1) umfassend, wobei jede Fachbildungsvorrichtung mindestens zwei obere bewegliche Platinen (2, 3, 6, 7) aufweist, die in einem oberen Teil der Vorrichtung angeordnet sind und ausgebildet sind, vertikal von zwei Messern (10, 11) verschoben zu werden, die zu wechselnden phasenversetzten Bewegungen angeregt werden, und jede Fachbildungsvorrichtung außerdem eine Anordnung von Seilrollen (5, 9, 15, 16, 17) aufweist, die vertikal in einem Mittelteil der Vorrichtung ausgerichtet sind, wobei die Seilrollenanordnung Rollen (15, 16, 17) zur Teilaufwicklung einer Schnur (23) enthält, die an einem Ende mit einem Karabiner (24) zur Befestigung einer Litze ausgerüstet ist, wobei bestimmte Rollen (15, 16) zum Aufwickeln der Schnur (23) geeignet sind, vertikal abhängig von den Positionen der oberen Platinen (2, 3, 6, 7) verschoben zu werden, **dadurch gekennzeichnet, dass** eine (17) der Rollen zum Aufwickeln der Schnur (23) geeignet ist, vertikal durch eine Kupplung verschoben zu werden, die mindestens eine Platinenschnur (25) umfasst, die sich um mindestens eine zusätzliche Seilrolle (19) wickelt, die translatorisch mit der durch die Kupplung beweglich gewordenen Rolle (17) verbunden ist, wobei die Platinenschnur (25) über eines ihrer Enden mit dem Gestell der Maschine verbunden ist, während das andere Ende der Platinenschnur (25) geeignet ist, durch ein Messer (31) zur Verschiebung der Kupplung (19, 25) verschoben zu werden.

2. Schaftmaschine nach Anspruch 1, **dadurch gekennzeichnet, dass** die durch die Kupplung (19, 25) beweglich angeordnete Seilrolle (17) die untere Rolle der Anordnung von Seilrollen (5, 9, 15, 16, 17) ist, die in dem Mittelteil der Fachbildungsvorrichtung (1) angeordnet sind.

3. Schaftmaschine nach Anspruch 2, **dadurch gekennzeichnet, dass** die Kupplung (19, 25) in einem unteren Bereich der Fachbildungsvorrichtung (1) angeordnet ist.

4. Schaftmaschine nach einem beliebigen der vorhergehenden Ansprüche, **dadurch gekennzeichnet, dass** die Anordnung der Seilrollen (5, 9, 15, 16, 17), die in dem Mittelteil der Fachbildungsvorrichtung (1) angeordnet sind, und die oder jede Seilrolle (19) der Kupplung (19, 25) vertikal ausgerichtet sind.

5. Schaftmaschine nach einem beliebigen der vorhergehenden Ansprüche, **dadurch gekennzeichnet, dass** das bewegliche Ende der Platinenschnur (25) mit einer unteren beweglichen Platine (27) ausgerüstet ist, wobei diese untere Platine (27) geeignet ist, von dem Messer (31) zur Verschiebung der Kupplung (19, 25) verschoben zu werden.

6. Schaftmaschine nach Anspruch 5, **dadurch gekennzeichnet, dass** jede Fachbildungsvorrichtung (1) eine Auswahlvorrichtung umfasst, die geeignet ist, die untere Platine (27) in der Nähe des unteren Totpunktes ihres Weges festzulegen.

7. Schaftmaschine nach einem beliebigen der Ansprüche 5 oder 6, **dadurch gekennzeichnet, dass** in jeder Fachbildungsvorrichtung (1) die untere Platine (27) und der Karabiner (24) an zwei gegenüberliegenden Seiten der Vorrichtung angeordnet sind.

8. Schaftmaschine nach einem beliebigen der vorhergehenden Ansprüche, **dadurch gekennzeichnet, dass** das Messer (31) zur Verschiebung der Kupplung (19, 25) in Abhängigkeit von einem (11) der Messer zur Verschiebung der oberen Platinen (2, 3, 6, 7) bewegt wird.

9. Schaftmaschine nach einem beliebigen der vorhergehenden Ansprüche, **dadurch gekennzeichnet, dass** das Messer (31) zur Verschiebung der Kupplung (19, 25) gemäß einem Weg (H) gleich dem Weg (H) der Messer (10, 11) zur Verschieben der oberen Platinen (2, 3, 6, 7) beweglich ist.

10. Schaftmaschine nach einem beliebigen der vorhergehenden Ansprüche, **dadurch gekennzeichnet, dass** die durch die Kupplung (19, 25) beweglich ausgeführte Seilrolle (17) vertikal gemäß einem Weg (H/2) gleich der Hälfte des Weges (H) der Messer (10, 11) zur Verschiebung der oberen Platinen (2, 3, 6, 7) beweglich ist.

11. Schaftmaschine nach einem beliebigen der vorhergehenden Ansprüche, **dadurch gekennzeichnet, dass** das Messer (31) zur Verschiebung der Kupplung (19, 25) ein unteres Teil eines (11) der Messer zur Verschiebung der oberen Platinen (2, 3, 6, 7) ist.

12. Schaftmaschine nach einem beliebigen der vorhergehenden Ansprüche, **dadurch gekennzeichnet, dass** jede Fachbildungsvorrichtung (1) vier bewegliche obere Platinen (2, 3, 6, 7) aufweist, die geeignet sind, vertikal paarweise von den zwei Messern (10, 11) zur Verschiebung der oberen Platinen bewegt zu werden, wobei eine erste Platine (6, 7) jedes oberen Platinenpaares in Flächenabstützung auf der zweiten Platine (2, 3) des Paares ist, wobei die in dem Mittelteil der Vorrichtung angeordnete Seilrollenanordnung mindestens fünf Rollen (5, 9, 15, 16, 17) umfasst, von denen vier Rollen (5, 9, 15, 16) geeignet sind, vertikal abhängig von den Positionen der vier oberen Platinen (2, 3, 6, 7) bewegt zu werden, während die fünfte Rolle (17), um die sich teilweise die Schnur (23) wickelt, geeignet ist, vertikal durch die Kupplung (19, 25) bewegt zu werden, wobei die fünf Rollen (5, 9, 15, 16, 17) geeignet sind, mindestens sechs vorbestimmte unterschiedliche Konfigurationen zu erreichen, die vier unterschiedlichen Positionen des Karabiners (24) entsprechen.

13. Schaftmaschine nach Anspruch 12, **dadurch gekennzeichnet, dass** die vier Positionen des Karabiners (24) eine obere Position, eine untere Position und zwei Zwischenpositionen zwischen der oberen und der unteren Positionen umfassen, wobei jede Zwischenposition zugleich bei geradzahligem Schuss und ungeradzahligem Schuss zugänglich ist.

14. Schaftmaschine nach einem beliebigen der Ansprüche 12 oder 13, **dadurch gekennzeichnet, dass** die vier Positionen des Karabiners (24) gleichabständig sind.

15. Schaftmaschine nach einem beliebigen der Ansprüche 12 bis 14, **dadurch gekennzeichnet, dass** die Schnur (23) so angeordnet ist, dass sie sich teilweise um die fünfte Seilrolle und die zwei Rollen (15, 16) unter den vier Rollen (5, 9, 15, 16) der Vorrichtung zur Fachbildung, die von den oberen Platinen (2, 3, 6, 7) gesteuert werden, wickelt, wobei die vier oberen Platinen (2, 3, 6, 7) jeweils paarweise über ein Seilelement (4, 8) miteinander verbunden sind, das sich jeweils teilweise um eine (5, 9) der zwei anderen Rollen unter den vier Rollen (5, 9, 15, 16) wickelt, die von den oberen Platinen gesteuert werden.

16. Schaftmaschine nach einem beliebigen der vorhergehenden Ansprüche, **dadurch gekennzeichnet, dass** die Rollen (5, 9, 15, 16, 17, 19) jeder Fachbildungsvorrichtung koplanar sind.

17. Jacquard-Webmaschine, **dadurch gekennzeichnet, dass** sie mit einer Schaftmaschine nach einem beliebigen der vorhergehenden Ansprüche ausgebildet ist.
